# EUROPÄISCHE PATENTSCHRIFT

(11) **EP 0 821 449 B1**
(45) Veröffentlichungstag und Bekanntmachung des Hinweises auf die Patenterteilung: **02.11.2000**
(21) Anmeldenummer: 97890121.3
(22) Anmeldetag: 03.07.1997
(51) Int. Cl.: H01R 25/14

(54) **Einrichtung mit Anzeigeeinheiten**
Device with display elements
Dispositif avec des éléments d'affichage

(30) Priorität: 23.07.1996 AT 42696
(43) Veröffentlichungstag der Anmeldung: 28.01.1998
(73) Patentinhaber: P.E.E.M. Förderanlagen Ges.m.b.H., 8051 Graz (AT)
(72) Erfinder: Neukam, Helmut, 8071 Hausmannstätten (AT)
(74) Vertreter: Kliment, Peter

(56) Entgegenhaltungen:
- DE-A- 4 446 601
- FR-A- 2 496 351
- FR-A- 2 658 008
- GB-A- 2 166 914

## Beschreibung

Die Erfindung bezieht sich auf eine Einrichtung gemäß dem Oberbegriff des Anspruches 1.

Bei bekannten derartigen Einrichtungen sind die Anzeige- oder Befehlseingabeeinheiten über mit Steckern versehene Kabel mit der Datenverarbeitungseinrichtung verbunden, wobei in den einzelnen Einheiten die entsprechenden elektrischen Verbindungen zwischen zwei Steckern durchgeschliffen sind.

Dabei ergibt sich jedoch der Nachteil, daß die Herstellung der mit Steckern versehenen Kabel einen sehr erheblichen Aufwand erfordert. Dabei müssen die einzelnen Kabel, die auch gegen mechanische Beschädigungen geschützt werden müssen, in ihrer Länge auf die Abstände zwischen den einzelnen Einheiten abgestimmt werden. Dies führt dazu, daß bei einer Einrichtung mit mehreren Einheiten die Anordnung der letzteren nach deren Installation nur mehr mit einem sehr erheblichen Aufwand wieder geändert werden kann. So müssen in einem solchen Fall wieder neue Kabel mit Steckern hergestellt und die zum Schutz der Kabel vorgesehenen Kabelkanäle entsprechend geändert werden.

Ein Versuch, diese Nachteile zu vermeiden und eine Einrichtung der eingangs erwähnten Art vorzuschlagen, die sich einfach herstellen läßt und die sich auch nach deren Installation durch ein hohes Maß an Flexibilität auszeichnet, ist im DE-A-4 446 601 beschrieben.

Durch die vorgeschlagene Einrichtung ist eine sehr geschützte Verlegung der Datenleitungen sichergestellt, wobei auch die Möglichkeit besteht, die einzelnen Einheiten an nahezu frei wählbaren Orten an der Schiene zu befestigen, wobei gleichzeitig auch der nötige Kontakt mit den Datenleitungen sichergestellt ist. Dabei ist auch eine nachträgliche Änderung der Anordnung der Einheiten jederzeit möglich.

Dabei ergibt sich auch der Vorteil eines nur geringen Herstellungsaufwandes, da keine Stecker, deren einzelnen Kontakte mit den Leitern der Kabel verbunden werden und mit Isoliermaterial umgeben werden müssen, erforderlich sind.

Ziel der Erfindung ist es sicher zu stellen, daß die Drähte zwischen den Kontakten der Einheiten geklemmt werden und die Kontakte nicht nur mit ihren freien Stirnseiten an den Drähten anliegen.

Erfindungsgemäß wird die bei einer Einrichtung der eingangs erwähnten Art durch die kennzeichnenden Merkmale des Anspruches 1 erreicht.

Durch die Merkmale des Anspruches 2 ergibt sich der Vorteil, daß die als Datenleitungen dienenden Drähte zwischen zwei Messerkontakten der Einheiten geklemmt werden, wodurch sich ein sehr sicherer Kontakt mit geringem Übergangswiderstand ergibt.

Die Merkmale des Anspruches 3 ermöglichen eine sehr weitgehenden Formstabilität des Einsatzes, wobei jedoch eine sehr hoher Freiheitsgrad der Anordnung der Einhalten an der Schiene sichergestellt bleibt.

Die Erfindung wird nun anhand der Zeichnung näher erläutert. Dabei zeigen:
Fig. 1 und 2 eine Draufsicht und einen Schnitt nach der Linie A-A in der Fig. 1 auf, bzw. durch eine mit einer Anzeigeeinheit versehene Schiene.

Eine aus einem elektrisch isolierenden Material hergestellte Schiene 1 weist einen im wesentlichen U-förmigen Querschnitt auf, wobei jedoch von den freien Rändern der Schenkel 2 parallel zum Steg 3 der Schiene nach außen abstehende Rippen 4, 5 angeformt sind.

Vom Steg 3 der Schiene 1 stehen parallel zu den Schenkeln 2 und in gleicher Richtung wie diese Stützrippen 6 auf. Diese Stützrippen 6 sind im Bereich ihrer freien Stirnseiten, im Querschnitt gesehen, über ihre gesamte Breite konkav gekrümmt ausgebildet und dienen als Auflager für blanke Drähte 7, die als Datenleitungen dienen und an eine nicht dargestellte tenverarbeitungseinrichtung angeschlossen sind.

In den zwischen den Schenkeln 2 verbleibenden Raum ist ein Einsatz 8 eingesteckt, der diesen im wesentlichen ausfüllt. Dabei ist der Einsatz mit Schlitzen 9 versehen, die in einer Projektion auf den Steg 3 der Schiene 1 gesehen, zu beiden Seiten der Drähte 7 verlaufen und sich mit diesen geringfügig überlappen.

Auf die Schiene 1 ist eine kombinierte Anzeige- und Befehlseinheit 16 aufgeklipst, wobei seitlich an die Einheit 16 angeformte federnde Halter 10 mit an deren freien Enden angeordneten und nach innen gerichteten Ansätzen 11 die seitlich abstehenden Rippen 4, 5 der Schiene 1 hintergreifen.

Die Einheit 16 weist gegen die Schiene 1 zu abstehende Paare von Messerkontakten 12 auf, die in die Schlitze 9 des Einsatzes 8 eingreifen und nahe an den Steg 3 der Schiene 1 heranreichen. Dabei werden die als Datenleitungen dienenden blanken Drähte 7 zwischen den Messerkontakten 12 je eines Paares von Messerkontakten 12 geklemmt, wodurch sich ein sicherer elektrischer Kontakt zwischen den Drähten 7 7 und den Messerkontakte 12 ergibt. Die Messerkontakte 12 sind mit einer nicht dargestellten Leiterplatte verbunden, die ihrerseits mit einer Anzeige 13 und einer Tasteranordnung 14 zur Eingabe von Befehlen oder zur Quittierung von Befehlen verbunden ist. Weiters weist die Einheit 16 noch eine Betriebsanzeige 15 auf, die lediglich anzeigt, ob die Anlage in Betrieb ist.

Die Einheit 16 kann, falls gewünscht, jederzeit an eine beliebige andere Stelle der Schiene versetzt werden, wodurch jederzeit Änderungen und Ergänzungen einer Anlage möglich sind. So können jederzeit weitere Einheiten montiert werden. Dazu genügt es eine solche auf die Schiene aufzusetzen.

## Patentansprüche

1. Einrichtung mit Anzeigeeinheiten und gegebenenfalls Befehlseingabe-Einheiten bzw. Quittiereinheiten (16), insbesondere zur Anbringung an Lagerregalen zur Anzeige der zu entnehmenden Warenstücke und gegebenfalls zur Eingabe von Befehlen, bei der eine oder mehrere solcher Einheiten (16) über Datenleitungen mit einer Datenverarbeitungseinrichtung in Verbindung steht bzw. stehen, wobei die Datenleitungen als blanke Drähte (7) ausgebildet sind, dadurch gekennzeichnet daß, die Drähte in mindestens einer im wesentlichen U-förmigen Schiene (1) aus Isoliermaterial gehalten sind, die entlang ihrer Längsränder mit seitlich abstehenden Rippen (4, 5) versehen ist bzw. sind und die Drähte (7) im Bereich des Steges (3) jeder Schiene (1) angeordnet und mittels eines Einsatzes (8) in ihrer Lage fixiert sind und die Kontakte (12) aufweisenden Einheiten (16) mit die seitlichen Rippen (4, 5) der Schiene (1) hintergreifenden federnden Haltern (10) versehen sind, und die Drähte (7) einen runden Querschnitt aufweisen und auf aus der Innenseite des Steges (3) der Schiene (1) aufragenden Stützrippen (6) gehalten sind, die im Querschnitt an ihrer freien Stirnseite konkav gekrümmt ausgebildet sind und eine den Durchmesser der Drähte (7) unterschreitende Breite aufweisen und der an den Drähten (7) anliegende Einsatz (8) mit - in der Projektion auf den Steg (2) der Schiene (1) gesehen - seitlich der Drähte (7) angeordneten jedoch diese zumindest berührenden Schlitzen (9) versehen ist, in die die Kontakte (12) der Einheiten (16) eingreifen.

2. Einrichtung nach Anspruch 1, **dadurch gekennzeichnet,** daß der Einsatz (8) pro Draht (7) zwei Schlitze (9) aufweist, die in der Projektion auf den Steg (2) der Schiene (1) gesehen, zu beiden Seiten eines jeden Drahtes (7) angeordnet sind und die Kontakte (12) durch je ein Paar von federnden Messerkontakten (12) gebildet sind.

3. Einrichtung nach Anspruch 1 oder 2, **dadurch gekennzeichnet,** daß die Schlitze (9) des Einsatzes (8) von durchgehenden Querstegen (8) unterbrochen sind, die in regelmäßigen Abständen angeordnet sind und sich über die gesamte Breite des Einsatzes (8) erstrecken.

## Claims

1. A device with display units and, optionally, command input and acknowledgement units (16), in particular for the attachment to storage shelves for the display of goods to be withdrawn and, optionally, for entering commands, in which one or several such units (16) are in connection with a data processing device via data lines, with the data lines being arranged as blank wires (7), characterized in that the wires are held in at least one substantially U-shaped rail (1) which is made of insulating material and is provided along its longitudinal edges with laterally projecting ribs (4, 5), and the wires (7) are arranged in the zone of the web (3) of each rail (1) and are fixed in their position by means of an insert (8) and the units (16) provided with contacts (12) are fixed with resilient holders (10) which engage behind the lateral ribs (4, 5) of the rail (1), the wires (7) are provided with a circular cross section and are held on supporting ribs (6) projecting from the inside of the web (3) of the rail (1), which supporting ribs are provided in their cross section with a concave curved arrangement at their free face side and are provided with a width falling below the diameter of the wires (7) and the insert (8) resting on the wires (7) is provided, as seen in a projection on the web (2) of the rail (1), with slots (9) which are arranged laterally on the wires (7), which at least contact the same and in which the contacts (12) of the units (16) engage.

2. A device as claimed in claim 1, characterized in that the insert (8) is provided with two slots (9) per wire (7), which wires, as seen in the projection on the web (2) of the rail (1), are arranged on either side of each wire (7) and the contacts (12) are formed by a pair each of resilient blade contacts (12).

3. A device as claimed in claim 1 or 2, characterized in that the slots (9) of the insert (8) are interrupted by continuous transverse bridges (8) which are arranged in regular intervals and extend over the entire width of the insert.

## Revendications

1. Dispositif avec des unités d'affichage et éventuellement des unités d'entrée d'instructions et unités d'accusé de réception (16), en particulier pour la disposition d'étagères de support pour l'affichage des marchandises à prélever et éventuellement pour l'entrée d'instructions, sur lequel une ou plusieurs unités de ce type (16) est ou sont reliées par des lignes de données à un dispositif de traitement de données, les lignes de données étant conçues comme des fils dénudés (7), caractérisé en ce que les fils sont maintenus dans au moins un rail (1) sensiblement en forme de U et à base de matériau isolant, qui est ou sont pourvus le long de leurs bords longitudinaux de nervures (4, 5) faisant saillie sur le côté et les fils (7) sont disposés dans la zone de la barrette (3) de chaque rail (1) et sont fixés au moyen d'une insertion (8) dans leur position et les unités (16) présentant des contacts (12) sont pourvues de supports (10) à ressort saisissant par l'arrière les nervures (4, 5) latérales du rail (1), et les fils (7) présentent une section ronde et sont maintenus sur des nervures de soutien (6) s'élevant du côté intérieur de la barrette (3) du rail (1), qui sont réalisées en coupe avec une courbure concave sur leur côté avant libre et présentent une largeur inférieure au diamètre des fils (7) et l'insertion (8) s'appuyant sur les fils (7) est pourvue de fentes (9) disposées sur le côté des fils (7) - vu en projection sur la barrette (2) du rail (1) - mais touchant au moins ces fils, fentes dans lesquelles s'engagent les contacts (12) des unités (16).

2. Dispositif selon la revendication 1, caractérisé en ce que l'insertion (8) présente par fil (7) deux fentes (9) qui sont disposées des deux côtés de chaque fil (7), vu en projection sur la barrette (2) du rail (1), et les contacts (12) sont formés chacun par une paire de contacts (12) à ressort.

3. Dispositif selon la revendication 1 ou 2, caractérisé en ce que les fentes (9) de l'insertion (8) sont interrompues par des barrettes transversales (8) continues, qui sont disposées à des intervalles réguliers et s'étendent sur toute la largeur de l'insertion (8).
